# EUROPÄISCHE PATENTSCHRIFT

(11) **EP 0 496 972 B1**
(45) Veröffentlichungstag und Bekanntmachung des Hinweises auf die Patenterteilung: **26.02.1997**
(21) Anmeldenummer: 91120239.8
(22) Anmeldetag: 27.11.1991
(51) Int. Cl.: H01R 23/66

(54) **Steckverbinder, insbesondere zur lösbaren Verbindung elektrischer Leiter**
Plug connector especially for removable connection of electric conductors
Connecteur à fiche spécialement pour connection détachable des conducteurs électriques

(30) Priorität: 29.01.1991 DE 4102541
(43) Veröffentlichungstag der Anmeldung: 05.08.1992
(73) Patentinhaber: Karl Lumberg GmbH & Co., D-58579 Schalksmühle (DE)
(72) Erfinder: Fuchs, Helmut, W-5884 Halver (DE); Wilmsmann, Ute, W-5884 Halver (DE); Fuhrmeister, Lothar, W-5885 Schalksmühle (DE)
(74) Vertreter: Patentanwälte Ostriga & Sonnet

(56) Entgegenhaltungen:
- US-A- 3 278 887
- US-A- 3 366 919

## Beschreibung

Die Erfindung betrifft einen Steckverbinder zur lösbaren Verbindung elektrischer Leiter bekannt, mit einem jeweils ein Isolierstoffgehäuse umfassenden Steckerteil und einem Kupplungsteil, von denen der eine Verbinderteil mit mindestens einer Aufnahme zum Anschluß wenigstens eines Leiters, insbesondere in Form einer Flachbandleitung, versehen ist und im wesentlichen kraftfrei mit dem anderen Verbinderteil zusammensteckbar sowie dort in eine Kupplungs-Endlage schwenkbar ist, in der dem ersten Verbinderteil zugeordnete Kontaktflächen in leitende Verbindung mit dem zweiten Verbinderteil zugeordnete Kontaktflächen treten, wobei die mindestens eine Aufnahme des ersten Verbinderteils im Zuordnungsbereich zu den Kontaktflächen des zweiten Verbinderteils zumindest teiloffen ausgeführt ist und jeder Leiter selbst die dem ersten Verbinderteil zugeordnete Kontaktfläche ausbildet und der erste Verbinderteil einen etwa hülsenförmigen, im wesentlichen geschlossenwandigen Aufnahmeraum für die Leiter-Isolierumhüllung sowie in Steckrichtung daran anschließend wenigstens eine axial teiloffene Aufnahme für die abisolierten Leiterenden aufweist.

Ein derartiger Steckverbinder ist aus US-A-3 366 919 bekannt. Der als Stöpsel ausgebildete erste Verbinderteil weist einen Durchbruch auf, durch den die Flachbandleitung, und zwar eine Folie mit aufgedruckten Leiterbahnen, hindurchgeschoben ist. Auf der zum zweiten, den Stöpsel nach Verschwenken aufnehmenden Verbinderteil hinweisenden Seite ist der Durchbruch im Querschnitt erweitert, um einen Aufnahmeraum zur Befestigung einer zungenartigen Stützplatte für die Rückseite der Leiterfolie zu schaffen. Die Stützzunge ist in diesem Raum durch Einkleben verankert, ebenso wie die Folienleiterbahn mit ihrer Rückseite auf die Stützzunge aufgeklebt ist. Wie sich aus dieser Konstruktion ergibt, sind Gestaltung und Konfektionierung des bekannten Steckverbinders recht aufwendig. Vor allem ist er nicht für Flachbandleitungen mit einzeln isolierten Drähten geeignet.

Der Erfindung liegt nunmehr die Aufgabe zugrunde, einen Steckverbinder der im Oberbegriff des Patentanspruchs vorausgesetzten Art hinsichtlich des ersten Verbinderteils und der Anbringung der Leitung daran zu vereinfachen und zu verbessern.

Die Erfindung löst diese Aufgabe mit den Merkmalen des Patentanspruchs und ist entsprechend dadurch gekennzeichnet, daß der erste Verbinderteil mit zugentlastenden Haken zum Eingriff in zwischen Leitern einer Flachbandleitung angeordneten Durchbrüchen versehen ist, die in die Einschubbahn der Flachbandleitung derart hineinragen, daß beim Einschieben der Flachbandleitung in den ersten Verbinderteil die formschlüssige Kupplung der Durchbrüche mit den Haken selbsttätig erfolgt und daß für jeden Leiter eine teiloffnene Aufnahme vorhanden ist, wobei die teiloffenen Aufnahmen jedem Leiter diametral gegenüberliegende Fenster ausbilden, die
sowohl in Leiterrichtung als auch diametral zueinander versetzt angeordnet sind oder
axial, also leiterparallel verlaufen und deren Breite kleiner ist als der Leiterdurchmesser.

Die Flachbandleitung und der erste Verbinderteil können im Wege der Vorkonfektionierung miteinander verbunden werden, und zwar durch einfaches Zusammenstecken. Ohne weiteres ist es aber auch möglich, beim ersten Herstellen der Steckverbindung entweder den ersten Verbinderteil mit der Leitung zusammenzustecken und diese Einheit dann mit dem zweiten Verbinderteil zu kuppeln oder den ersten Verbinderteil in den zweiten Verbinderteil einzuführen, daraufhin die Leitung einzustecken und sie mit dem ersten Verbinderteil zusammen in die Gebrauchslage zu schwenken. Die Zugentlastung wird in jedem Falle beim ersten Vollzug einer Verbindung einer Leitung mit dem ersten Verbinderteil selbsttätig wirksam.

Die Ausgestaltung entsprechend der Erfindung ist insbesondere für eine Flachbandleitung mit einzelnen isolierten Drähten als Leiter vorteilhaft. Der hülsenförmige Aufnahmeraum fixiert die Leitung, während die teiloffenen Aufnahmen die abisolierten Leiterenden lagegerecht festhalten, jedoch durch die Fenster den Kontaktelementen des zweiten Verbinderteils den elektrisch leitenden Zugriff gewähren. Wesentlich ist dabei, daß die blanken Leiterenden stabilen Halt haben, ohne abgeknickt oder umgebogen werden zu brauchen, um mit beiden Kontaktelementen des zweiten Verbinderteils in Kontaktstellung treten zu können.

Infolge der versetzten Anordnung der Fenster befindet sich in jedem Kontaktbereich auf der dem Fenster abgewandten Seite des Leiters eine Unterstützungsfläche für den Leiter und zur Aufnahme der Kontaktkräfte. Im Unterschied zu der in US-A-3 366 919 beschriebenen Variante, bei der zum Zwecke einer doppelten (redundanten) Kontaktgabe im zweiten Verbinderteil die Leitung um das freie Stirnende der Stützzunge herumgelegt wird, müssen die Leiterenden hier vorteilhafterweise jedoch nicht verformt werden.

Eine alternative Ausführung sieht vor, daß die teiloffenen Aufnahmekammern axial, also leiterparallel, verlaufende Fenster ausbilden, deren Spaltbreite kleiner ist als der Leiterdurchmesser. Diese Ausführung benötigt keinen Längenversatz der Fenster, weil hier die Fensterränder den Leiter gegen die Kontaktkräfte sicher abstützen.

Zwar offenbart FR-A-2 562 338 bereits einen Steckverbinder, der an einem Verbinderteil einen Haken zum Eingriff in einen zwischen Leitern einer Flachbandleitung angeordneten Durchbruch aufweist, wobei der Haken in die Einschubbahn der Flachbandleitung derart hineinragt, daß beim Einschieben der Flachbandleitung in den Verbinderteil eine formschlüssige Kupplung des Durchbruchs mit dem Haken selbsttätig erfolgt. Für die besonders vorteilhaften Merkmale der Anordnung und Zuordnung der Fenster gibt jedoch weder dieses Dokument noch US-A-3 366 919 einen Hinweis.

Es zeigen:
Fig. 1 eine schaubildliche Darstellung eines ersten Verbinderteils mit einer Flachbandleitung,
Fig. 2 die Anordnung nach Fig. 1 in einer Vormontagestellung bezüglich eines zweiten Verbinderteils,
Fig. 3 eine Darstellung entsprechend Fig. 2, jedoch in der Kupplungs-Endlage, und
Fig. 4a bis 4d einen mit Anschlußleitung versehenen ersten Verbinderteil in Ansicht sowie in drei verschiedenen Schnitten.

Ein Steckverbinder besteht nach den Fig. 2 und 3 aus einem ersten Verbinderteil 10 und einem zweiten Verbinderteil 11. Der Verbinderteil 11 weist in einem Isolierstoffkörper 12 eine der Anzahl der anzuschließenden Leiter 16 entsprechende Zahl von gabelförmigen Kontaktelementen mit den Kontaktschenkeln 14 und 15 auf, die mit dem jeweiligen Leiter 16 der Leitung 13 zu kontaktieren sind.

Der erste Verbinderteil 10 besteht aus einem Isolierkörper 17, der einstückig und einteilig aus Kunststoff gespritzt ist. Er ist untergliedert in im wesentlichen zwei Abschnitte 18 und 19, wobei der Abschnitt 18 einen im wesentlichen hülsenförmigen, geschlossenwandigen Aufnahmeraum 20 für den mit Isolierumhüllung 21 versehenen Endabschnitt der Leitung 13 ausbildet und der Abschnitt 19 der Aufnahme der Leiter 16 dient. Im Boden des Aufnahmeraumes 20 sind Durchbrüche 22 zum Durchtritt der abisolierten Leiterenden 16 angebracht, damit diese - und zwar ungebogen geradlinig - in den frontseitigen Abschnitt 19 des Verbinderteils 10 eintreten können. Dieser Abschnitt 19 weist - entsprechend den einander gegenüberliegenden Kontaktschenkeln 14 und 15 des zweiten Verbinderteils - diametral gegenüberliegende Fenster 23, 24 auf.

In Fig. 2 und 3 sind diese Fenster 23, 24 als über die axiale Länge des Abschnittes 19 des ersten Verbinderteils 10 durchlaufend dargestellt. Damit die federnden Kontaktschenkel 14 und 15 den Leiter 16 nicht aus seiner Aufnahme innerhalb dieses Abschnitts 19 herausdrücken können, ist hier die Fensterbreite kleiner als der Durchmesser des abisolierten Leiterendes 16.

Bei der Ausführung nach den Fig. 4a bis 4d sind die Fenster 23 und 24 breiter, jedoch in Leiterlängsrichtung versetzt angeordnet (Fig. 4b), so daß jeder Kontaktschenkel 14 bzw. 15 auf der dem abisolierten Leiterende 16 abgewandten Seite einen Widerlagerabschnitt 25 findet. Innerhalb des Abschnittes 18 des ersten Verbinderteils 10 befinden sich bei der Ausführung nach den Fig. 1 und 4 Haken 26, die in die Einschubbahn des Leiters 13 ragen und dazu bestimmt sind, eine formschlüssige Verbindung mit Durchbrüchen 27 einzugehen, die in zwischen Leitern der Flachbandleitung 13 wie aus Fig. 1 ersichtlich angeordnet sind. Beim Ausführungsbeispiel ist die Anordnung so getroffen, daß die Haken 26 mit Bezug zur Einschubbahn der Flachbandleitung 13 so angeordnet sind, daß beim Einschieben der Leitung 13 in den ersten Verbinderteil 10 die formschlüssige Kupplung selbsttätig erfolgt.

Dies kann bei der Kabelkonfektionierung geschehen, wenn man also ein Kabel an einen ersten Verbinderteil 10 unabhängig von dessen Kupplung mit dem zweiten Verbinderteil 11 anschließt. Möglich ist jedoch auch eine sich aus den Fig. 2 und 3 ergebende Handhabung. Dabei wird zunächst der unbestückte erste Verbinderteil 10 in geneigter Lage in einen dazu bestimmten Aufnahmeraum innerhalb des zweiten Verbinderteils 11 eingesteckt (Fig. 2). Ersichtlich tauchen hier die Kontaktschenkel 14 und 15 noch nicht so weit in den Abschnitt 19 des ersten Verbinderteils 10 ein, daß eine Berührung des Leiters 16 erfolgen könnte. Deshalb kann man die Leitung 13 mit dem abisolierten Leiterende 16 kraftfrei in den ersten Verbinderteil 10 einführen, wobei die abisolierten Leiterenden 16 die Kontaktschenkel 14 und 15 nicht berühren. Sodann wird der erste Verbinderteil 10 mit darin aufgenommener Leitung 13 bezüglich Fig. 2 entgegen dem Uhrzeigersinn in die in Fig. 3 dargestellte Lage geschwenkt, die im übrigen wiederlosbar-rastschlüssig durch einen kleinen Vorsprung gegen unbeabsichtigtes Rückschwenken gesichert wird. Mit dem Schwenken des ersten Verbinderteils 10 aus der ersten Stellung nach Fig. 2 in die Endlage nach Fig. 3 werden auch die im Abschnitt 19 des ersten Verbinderteils 10 aufgenommenen abisolierten Leiterenden 16 mitgeschwenkt und gelangen so in Kontakt mit den Kontaktschenkeln 14 und 15 der Kontaktelemente des zweiten Verbinderteils 11. Jetzt ist die Steckverbindung mechanisch und elektrisch gesichert.

Die im wesentlichen hülsenförmigen Abschnitte 18 der beschriebenen Verbinderteil-Ausführungen dienen, wie erwähnt, der Führung des Leiters 13, jedoch zusätzlich auch als Griffkörper für die Handhabung dieses Verbinderteils 10.

## Patentansprüche

1. Steckverbinder zur lösbaren Verbindung elektrischer Leiter (16; 29), mit einem jeweils ein Isolierstoffgehäuse (17; 12) umfassenden Steckerteil und einem Kupplungsteil, von denen der eine Verbinderteil (10) mit mindestens einer Aufnahme (20) zum Anschluß wenigstens eines Leiters (16), insbesondere in Form einer Flachbandleitung (13; 30), versehen ist und im wesentlichen kraftfrei mit dem anderen Verbinderteil (11) zusammensteckbar sowie dort in eine Kupplungs-Endlage schwenkbar ist, in der dem ersten Verbinderteil (10) zugeordnete Kontaktflächen in leitende Verbindung mit dem zweiten Verbinderteil (11) zugeordnete Kontaktflächen treten, wobei die mindestens eine Aufnahme (20) des ersten Verbinderteils (10) im Zuordnungsbereich zu den Kontaktflächen (14, 15) des zweiten Verbinderteils (11) zumindest teiloffen ausgeführt ist und jeder Leiter (16, 29) selbst die dem ersten Verbinderteil (10) zugeordnete Kontaktfläche ausbildet und der erste Verbinderteil (10) einen etwa hülsenförmigen, im wesentlichen geschlossenwandigen Aufnahmeraum (20) für die Leiter-Isolierumhüllung (21) sowie in Steckrichtung daran anschließend wenigstens eine axial teiloffene Aufnahme (19) für die abisolierten Leiterenden (16) aufweist, dadurch gekennzeichnet, daß der erste Verbinderteil (10) mit zugentlastenden Haken (26) zum Eingriff in zwischen Leitern einer Flachbandleitung (13) angeordneten Durchbrüchen (27) versehen ist, die in die Einschubbahn der Flachbandleitung (13) derart hineinragen, daß beim Einschieben der Flachbandleitung (13) in den ersten Verbinderteil (10) die formschlüssige Kupplung der Durchbrüche (27) mit den Haken (26) selbsttätig erfolgt und daß für jeden Leiter (16) eine teiloffnene Aufnahme (19) vorhanden ist, wobei die teiloffenen Aufnahmen (19) jedem Leiter (16) diametral gegenüberliegende Fenster (23, 24) ausbilden, die
sowohl in Leiterrichtung als auch diametral zueinander versetzt angeordnet sind oder
axial, also leiterparallel verlaufen und deren Breite kleiner ist als der Leiterdurchmesser.

## Claims

1. Plug-in connector for detachably connecting electric conductors (16; 29), having a plug part, comprising in each case an insulating case (17; 12), and a coupler part, of which the one connector part (10) is provided with at least one recess (20) for the connection of at least one conductor (16), particularly in the form of a ribbon cable (13; 30), and is intermateable substantially without force with the other connector part (11) as well as being capable of swivelling there into a coupling end position, in which contact surfaces associated with the first connector part (10) move into conductive connection with contact surfaces associated with the second connector part (11), wherein the at least one recess (20) of the first connector part (10) is at least partially open in the region of association with the contact surfaces (14, 15) of the second connector part (11) and each conductor (16, 29) itself forms the contact surface associated with the first connector part (10) and the first connector part (10) has an approximately sleeve-like, substantially closed-wall location area (20) for the conductor insulation enclosure (21) as well as, adjoining said location area in plug-in direction, at least one axially partially open recess (19) for the bared conductor ends (16), characterized in that the first connector part (10) is provided with strain-relieving hooks (26) for engagement into openings (27) disposed between conductors of a ribbon cable (13), which hooks project into the insertion path of the ribbon cable (13) in such a way that, upon insertion of the ribbon cable (13) into the first connector part (10), the positive coupling of the openings (27) to the hooks (26) is automatically effected and that a partially open recess (19) is provided for each conductor (16), the partially open recesses (19) forming windows (23, 24) lying diametrically opposite each conductor (16), which windows
are disposed both in conductor direction and diametrically offset relative to one another or
extend axially, i.e. conductor-parallel and their width is smaller than the conductor diameter.

## Revendications

1. Connecteur à enfichage pour relier de manière amovible des conducteurs électriques (16), comprenant une partie de connecteur pourvue à chaque fois d'un boîtier en matière isolante (17 ; 12), et comprenant une partie d'accouplement, parmi lesquelles l'une (10) des parties du connecteur est pourvue d'au moins un logement (20) destiné au raccordement d'au moins un conducteur (16), en particulier sous la forme d'un câble ruban plat (13), et peut être réunie par enfichage à l'autre partie (11) du connecteur, pour l'essentiel sans application de forces, en pouvant pivoter alors jusque dans une position finale d'accouplement dans laquelle des surfaces de contact associées à la première partie (10) du connecteur sont amenées à être reliées d'une manière conductrice à des surfaces de contact associées à la deuxième partie (11) du connecteur, cependant que le ou les logements (20) de la première partie (10) du connecteur sont ouverts, du moins partiellement, dans la région de l'association avec les surfaces de contact (14, 15) de la deuxième partie (11) du connecteur, et que chaque conducteur (16) constitue lui-même la surface de contact associée à la première partie (10) du connecteur, et cependant que la première partie (10) du connecteur présente un logement (20), à peu près en forme de manchon, dont la paroi est fermée pour l'essentiel et qui est destiné à la gaine isolante (21) des conducteurs, ainsi qu'au moins un logement (19) qui est partiellement ouvert dans le sens axial, qui se raccorde au premier logement dans la direction de l'enfichage et qui est destiné aux extrémités dénudées du conducteur (16), caractérisé par le fait que la première partie (10) du connecteur est pourvue de crochets (26) absorbant la traction et destinés à pénétrer dans des ouvertures (27) qui sont ménagées entre des conducteurs d'un câble ruban plat (13) et qui font saillie dans le trajet d'enfichage du câble ruban plat (13) d'une manière telle que, lors de l'enfoncement du câble ruban plat (13) dans la première partie (10) du connecteur, l'accouplement par conjugaison des formes entre les ouvertures (27) et les crochets (26) ait lieu automatiquement, et par le fait qu'il est prévu pour chaque conducteur (16) un logement partiellement ouvert (19), cependant que les logements partiellement ouverts (19) présentent pour chaque conducteur (16) des fenêtres diamétralement opposées (23, 24) qui :
soit sont disposées en étant décalées l'une par rapport à l'autre tant dans la direction du conducteur que dans le sens du diamètre,
soit s'étendent axialement, et donc parallèlement au conducteur, leur largeur étant inférieure au diamètre du conducteur.
